# FASCICULE DE BREVET EUROPEEN

(11) **EP 0 391 820 B1**
(45) Date de publication et mention de la délivrance du brevet: **11.11.1992**
(21) Numéro de dépôt: 90440016.5
(22) Date de dépôt: 23.02.1990
(51) Int. Cl.: E06B 9/15, E06B 9/56

(54) **Dispositif d'entraînement d'un volet roulant**
Antriebsvorrichtung für Rolladen
Operating device for roller blinds

(30) Priorité: 21.03.1989 FR 8903882
(43) Date de publication de la demande: 10.10.1990
(73) Titulaire: Bubendorff, Richard, F-68220 Hegenheim (FR)
(72) Inventeur: Bubendorff, Richard, F-68220 Hegenheim (FR)
(74) Mandataire: Aubertin, François

(56) Documents cités:
- BE-A- 758 204
- FR-A- 2 614 929
- US-A- 2 183 495

## Description

L'invention concerne un dispositif d'entraînement d'un volet roulant dont le tablier se déplace selon une faible inclinaison et comprenant un arbre d'enroulement et/ou de déroulement du tablier formé de lames fines à double paroi pourvues à chacune de leurs extrémités latérales de moyens de préhension formés par des lumières réalisées dans lesdites extrémités latérales et pourvues de renforts constitués d'un insert introduit latéralement dans le chant de la lame fine à double paroi et présentant également une lumière située au droit des lumières des lames fines à double paroi, ces moyens de préhension coopérant avec des roues à came présentant une course à vide entre chaque dent et placées à chacune des extrémités latérales d'un second arbre d'entraînement disposé en aval par rapport à l'arbre d'enroulement et/ou de déroulement, ces arbres étant maintenus par des flasques latéraux d'un caisson sur lequel aboutent le rails de guidage dans lesquels glissent les extrémités latérales des lames fine à double paroi du tablier.

On connaît déjà, par le document EP-A-0317461 un dispositif d'entraînement d'un volet roulant correspondant au préambule de la revendication 1.

Toutefois, les différentes lames du tablier sont reliées entre elles par des articulations télescopiques pour, d'une part, assurer une certaine rotation d'une lame par rapport à sa voisine pour permettre l'enroulement (ou le déroulement du tablier) sur (de) l'arbre d'enroulement et/ou de déroulement et, d'autre part, faciliter un certain déplacement des lames par rapport à leur axe longitudinal pour libérer les jours réalisés dans la tête de la lame. Cette dernière comporte une lèvre repliée en forme de crochet que l'on enfile latéralement dans le talon de la lame suivante, ce talon présentant une gouttière ouverte vers le bas et solidaire de la paroi avant de la lame fine à double paroi et un crochet orienté vers l'espace interne de la gouttière et solidaire de la paroi arrière de la lame fine à double paroi.

En position ajourée, la pluie et la neige pénètre à travers ces jours dans les articulations distendues et, en cas de gel, les articulations sont bloquées par la glace. Sachant que la glace permet, malgré sa présence, le pivotement d'une lame par rapport à l'autre et qu'elle empêche tout rapprochement ou écartement de deux lames consécutives, il s'avère souhaitable de diminuer, au point de rotation, le volume de glace.

Par ailleurs, on connaît, par le document EP-A-0145628, un dispositif d'entraînement d'un volet roulant pour toits de vérandas en verre, lucarnes de toiture et autres dont le tablier se déplace selon une faible inclinaison. Ce dispositif comprend un arbre d'enroulement et/ou de déroulement dudit tablier. Ce dernier est formé de lames enfilées latéralement et reliées entre elles par une articulation. Chaque lame est pourvue, à chacune de ses extrémités, de moyens de préhension constitués d'un téton unique faisant saillie par rapport aux chants latéraux des lames. Ces moyens de préhension coopèrent avec des roues à came dont les dents présentent des flancs constitués d'une développante de cercle. Ces roues à came comportent, entre chaque dent, une course à vide pour absorber la variation de la distance entre deux tétons consécutifs en fonction du mouvement du tablier. Ces roues à cames sont disposées à chacune des extrémités d'un second arbre d'entraînement et sont solidaires en rotation de ce dernier, ce second arbre d'entraînement étant disposé en aval par rapport à l'arbre d'enroulement et/ou de déroulement. Ces arbre sont maintenus par des flasques latéraux d'un caisson dans lequel s'enroule et duquel se déroule le tablier dont les extrémités latérales des lames coulissent dans des rails de guidage solidaires du caisson.

Toutefois, ce dispositif connu présente un certain nombre d'inconvénients, notamment il ne peut être utilisé pour des volets roulants dont le tablier est formé de lames fines à double paroi. En effet, il est nécessaire que les tétons de préhension comportent une résistance supérieure au couple du moteur électrique actionnant l'arbre d'entraînement pour transmettre tout blocage du tablier aux roues à came et, par voie de conséquence, à l'arbre d'entraînement pour provoquer le débrayage de ce dernier par rapport au moteur électrique. Cette résistance ne peut être obtenue qu'en conférant aux tétons un diamètre relativement important, ce qui augmenterait automatiquement le diamètre d'enroulement du tablier et ferait perdre l'avantage de l'utilisation de lames fines à double paroi.

La présente invention a pour but de remédier à ces inconvénients et se propose de fournir un dispositif d'entraînement d'un tablier de volet roulant constitué de lames fines à double paroi dont le déplacement d'une lame fine à double paroi par rapport à sa voisine est condamné.

L'invention telle qu'elle est caractérisée dans les revendications résout le problème consistant à créer un dispositif d'entraînement d'un volet roulant dont le tablier se déplace selon une faible inclinaison et comprenant un arbre d'enroulement et/ou de déroulement du tablier formé de lames fines à double paroi pourvues à chacune de leurs extrémités latérales de moyens de préhension formés par les lumières réalisées dans lesdites extrémités latérales et pourvues de renforts constitués d'un insert introduit latéralement dans le chant de la lame fine à double paroi et présentant également une lumière située au droit des lumières des lames fines à double paroi, ces moyens de préhension coopérant avec des roues à came présentant une coure à vide entre chaque dent et placées à chacune des extrémités latérales d'un second arbre d'entraînement disposé en aval par rapport à l'arbre d'enroulement et/ou de déroulement, ces arbres étant maintenus par des flasques latéraux d'un caisson sur lequel aboutent les rails de guidage dans lesquels glissent les extrémités latérales des lames fines à double paroi du tablier dont l'insert comporte, du côté de son chant dirigé vers le talon de la lame fine à double paroi, une tige dont l'axe longitudinal est parallèle à l'axe longitudinal des lames fines à double paroi, et, en s'engageant dans la gouttière de ladite lame fine à double paroi, condamne tout déplacement des lames fines à double paroi par rapport à leur axe longitudinal.

Les avantages obtenus grâce à cette invention consistent essentiellement en ce que, grâce aux moyens de condamnation conférés à l'insert, on maintient un contact constant entre la face active du crochet orienté vers l'espace interne de la gouttière du talon de la lame en amont avec la face active de la lèvre en forme de crochet de la tête de la lame en aval. De ce fait, la rotation d'une lame fine à double paroi par rapport à sa voisine permet, en temps de gel, d'assurer l'enroulement et/ou le déroulement du tablier sur l'arbre d'enroulement et/ou de déroulement et ainsi de pouvoir utiliser en hiver le volet roulant pour obturer les fenêtres de toits, toits de vérandas et analogues.

L'invention est exposée ci-après plus en détail à l'aide de dessins représentant seulement un mode d'exécution.

La figure 1 représente une vue en perspective de l''une des extrémités latérales de l'extrémité supérieure d'un volet roulant comportant un tablier formé de lames fines à double paroi pourvues d'insert conformes à l'invention.

La figure 2 représente une vue en élévation d'un tablier conforme à l'invention.

La figure 3 représente une vue éclatée de l'extrémité d'une lame fine à double paroi et d'un insert conforme à l'invention.

On se réfère aux différentes figures.

Le volet roulant 1 comporte un tablier 2 se déplaçant selon une faible inclinaison et s'enroulant ou se déroulant d'un arbre d'enroulement et/ou de déroulement 3. Ce tablier 2 est constitué de lames fines à double paroi 4, 5, 6 reliées entre elles par des articulations télescopiques 7, 8, 9. Ces lames fines à double paroi 4, 5, 6 sont formées d'une paroi avant 10 et d'une paroi arrière 11. Les parois avant 10 et arrière 11 sont reliées entre elles par une tête 12 comportant une lèvre 13 repliée en forme de crochet. A sa partie inférieure, la lame fine à double paroi 4, 5, 6 comporte un talon 15. Ce talon 15 présente une gouttière 16 ouverte vers le bas et solidaire de la paroi avant 10 et un crochet 17 orienté vers l'espace interne 18 de la gouttière 16 et solidaire de la paroi arrière 11 de la lame fine à double paroi 4, 5, 6.

Pour la réalisation du tablier 2, on enfile latéralement la tête 12 de la lame fine à double paroi en aval 6 dans le talon 15 de la lame fine à double paroi en amont 5, de sorte que la face active 19 de la lèvre 13 de la lame fine à double paroi en aval 6 vient s'accrocher à la face active 20 du crochet 17 du talon 15 de la lame fine à double paroi 5, 6, constitue l'articulation 7, 8, 9 permettant à l'une des lames fines à double paroi 5 de pivoter par rapport à la lame fine à double paroi voisine 6 pour permettre l'enroulement du tablier 2 sur l'arbre d'enroulement et/ou de déroulement 3. La course télescopique des articulation 7, 8, 9 est fonction de la hauteur 21 de la tête 12 et de la profondeur 22 de la gouttière 16.

Chaque lame fine à double paroi 4, 5, 6 est pourvue à chacune de ses extrémités latérales 23, 24, 25 de moyens de préhension constitués par des lumières 26, 27, 28 réalisées dans lesdites extrémités latérales 23, 24, 25 et traversant de part en part, la lame fine à double paroi 4, 5, 6. En raison de leur faible épaisseur, on introduit latéralement dans les lames fines à double paroi 4, 5, 6, des renforts formés d'inserts 29, 30, 31. Dans ces inserts 29, 30, 31 sont pratiquées des lumières 32, 33, 34 qui, après mise en place de ces inserts 29, 30, 31 dans les lames fines à double paroi 4, 5, 6, sont dans le même alignement que les lumière 26, 27, 28 de ces dernières.

Le chant supérieur 35 des inserts 29, 30, 31 vient en butée contre la tête 12 alors que le chant inférieur 36 vient en butée contre le fond 37 de la gouttière 16.

Les lumières 26, 27, 28 et 32, 33, 34 coopèrent avec des dents 38, 39 d'une roue à came 40 placée à chacune des extrémités 41 d'un arbre d'entraînement 42 disposé en aval par rapport à l'arbre d'enroulement et/ou de déroulement 3. Cet arbre d'entraînement 42 exerce une poussée sur le tablier 2 pour le déploiement de ce dernier.

L'arbre d'enroulement et/ou de déroulement 3 et l'arbre d'entraînement 42 sont maintenus par des flasques latéraux 43 d'un caisson 44 sur lequel aboutent des rails de guidage 45 dans lesquels glissent les extrémités latérales 23, 24, 25 des lames fines à double paroi 4, 5, 6.

Selon l'invention, on veut obtenir un contact constant entre la face active 19 de la lèvre 13 de la tête 12 de la lame fine à double paroi en val 4, 5, 6 avec la face active 20 du crochet 17 du talon 15 de la lame fine à double paroi en amont 4, 5, 6 pour permettre la rotation d'une lame fine à double paroi 4, 5, 6 par rapport à sa voisine, malgré la présence de glace dans les articulations 7, 8, 9. Il y a donc lieu de condamner la course télescopique desdites articulations 7, 8, 9.

A cet effet, on pourvoit les inserts 29, 30, 31 de moyens 46 condamnant tout déplacement des lames fines à double paroi 4, 5, 6 par rapport à leur axe longitudinal 47. Ces moyens 46 sont situés du côté du chant inférieur 36 des inserts 29, 30, 31 et viennent s'engager dans la gouttière 16, donc lesdits moyens 46 sont situés du côté du talon 15 des lames fines à double paroi 4, 5, 6. Avantageusement, ces moyens 46 sont une tige dont une des extrémités 48 est solidaire du chant latéral externe 49 de l'insert 29, 30, 31. Cette tige 46 comporte un axe longitudinal 50 parallèle à l'axe longitudinal 47 des lames fines à double paroi 4, 5, 6. L'extrémité libre 51 de cette tige 46 est située du côté de l'axe médian du tablier 2.

Avantageusement, les insert 29, 30, 31 sont des pièces moulées en matière plastique et les tiges 46 forment bloc avec les corps 52 desdits inserts 29, 30, 31.

Selon un autre mode de réalisation, le chant latéral externe 49 comporte un prolongement dans lequel est insérée une des extrémités d'une tige rapportée pouvant être une tige métallique.

Selon un mode d'exécution, la longueur 53 de la tige 46 est égale à la longueur 54 des inserts 29, 30, 31.

Selon un autre mode d'exécution, la longueur 53 de la tige 46 est supérieure à la longueur 54 des inserts 29, 30, 31.

## Revendications

1. Dispositif d'entraînement d'un volet roulant (1) dont le tablier (2) se déplace selon un faible inclinaison et comprenant un arbre (3) d'enroulement et/ou de déroulement du tablier (2) formé de lames fines à double paroi (4, 5, 6) pourvues à chacune de leurs extrémités latérales (23, 24, 25) de moyens de préhension formés par les lumières (26, 27, 28) réalisées dans lesdites extrémités latérales (23, 24, 25) et pourvues de renforts constitués par un insert (29, 30, 31) introduit latéralement dans le chant de la lame fine à double paroi (4, 5, 6) et présentant également une lumière (32, 33, 34) située au droit des lumières (26, 27, 28) des lames fines à double paroi (4, 5, 6), ces moyens de préhension coopérant avec des roues à came (40) présentant une course à vide entre chaque dent (38, 39) et placées à chacune des extrémités latérales (41) d'un second arbre d'entraînement (42) disposé en aval par rapport à l'arbre d'enroulement et/ou de déroulement (3), ces arbres (3), (42) étant maintenus par des flasques latéraux (43) d'un caisson (44) sur lequel aboutent des rails de guidage (45) dans lesquels glissent les extrémités latérales (23, 24, 25) des lames fines à double paroi (4, 5, 6), caractérisé en ce que l'insert (29, 30, 31) comporte du côté de son chant (36) dirigé vers le talon (15) de la lame fine à double paroi (4, 5, 6), une tige (46) dont l'axe longitudinal (50) est parallèle à l'axe longitudinal (47) des lames fines à double paroi (4, 5, 6) et, en s'engageant dans la gouttière (16) de ladite lame fine à double paroi (4, 5, 6) condamne tout déplacement des lames fines à double paroi (4, 5, 6) par rapport à leur axe longitudinal (47).

2. Dispositif d'entraînement selon la revendication 1, caractérisé en ce que la tige (46) comporte une extrémité (48) solidaire du chant latéral (49) de l'insert (29, 30, 31).

3. Dispositif d'entraînement selon la revendication 1, caractérisé en ce que la tige (46) comporte une extrémité libre (51) située du côté de l'axe médian du tablier (2).

4. Dispositif d'entraînement selon la revendication 1, caractérisé en ce que la tige (46) forme bloc avec le corps (52) de l'insert (29, 30, 31) réalisé en matière plastique.

5. Dispositif d'entraînement selon la revendication 1, caractérisé en ce que la tige (46) est la tige rapportée dont l'extrémité (48) est insérée dans un prolongement de la face latérale externe (49) de l'insert (29, 30, 31).

6. Dispositif d'entraînement selon la revendication 5, caractérisé en ce que la tige rapportée est une tige métallique.

## Patentansprüche

1. Antriebsvorrichtung für Rolladen (1), deren Decke (2) mit einer geringfügigen Neigung verschiebt, und die eine Welle (3) zum Auf- und/oder Abrollen der Decke (2) umfaßt, die aus dünnen doppelwändigen Leisten (4, 5, 6) gebildet ist, die an jedem deren Seitenenden (23, 24, 25) mit Greifmitteln versehen sind, die von in den genannten Seitenenden (23, 24, 25) vorgesehenen Öffnungen (26, 27, 28) gebildet und mit Verstärkungen, die aus einem seitlich in den Rand der dünnen doppelwändigen Leiste (4, 5, 6) eingeführten Einsatz (29, 30, 31) bestehen, welcher ebenfalls eine gegenüber den Öffnungen (26, 27, 28) der dünnen doppelwändigen Leisten (4, 5, 6) befindliche Öffnung (32, 33, 34) aufweist, versehen sind, wobei diese Greifmittel mit Nockenrädern (40) zusammenwirken, die einen Leerlaufhub zwischen jedem Zahn (38, 39) aufweisen und sich an jedem Seitenende (41) einer zweiten, stromabwärts bezüglich der Auf- und/ oder Abrollwelle (3) angeordneten Antriebswelle (42) befinden, wobei diese Wellen (3), (42) von Seitenwänden (43) eines Kastens (44) gehalten werden, an den Führungsschienen (45) anschließen, in denen die Seitenenden (23, 24, 25) der dünnen doppelwändigen Leisten (4, 5, 6) gleiten, dadurch gekennzeichnet, daß der Einsatz (29, 30, 31) an der Seite seines der Hacke (15) der dünnen doppelwändigen Leiste (4, 5, 6) zugewandten Randes (36) eine Stange (46) umfaßt, deren Längsachse (50) parallel zur Längsachse (47) der dünnen doppelwändigen Leiste (4, 5, 6) verläuft und die, wenn sie in die Rinne (16) der genannten dünnen doppelwändigen Leiste (4, 5, 6) hineingreift, jede Verschiebung der dünnen doppelwändigen Leisten (4, 5, 6) bezüglich deren Längsachse (47) verhindert.

2. Antriebsvorrichtung nach Anspruch 1, dadurch gekennzeichnet, daß die Stange (46) ein fest mit dem Seitenrand (49) des Einsatzes (29, 30, 31) verbundenes Ende (48) umfaßt.

3. Antriebsvorrichtung nach Anspruch 1, dadurch gekennzeichnet, daß die Stange (46) ein an der Seite der Mittelachse der Decke (2) befindliches freies Ende (51) umfaßt.

4. Antriebsvorrichtung nach Anspruch 1, dadurch gekennzeichnet, daß die Stange (46) einstückig mit dem Körper (52) des Einsatzes (29, 30, 31) aus Kunststoff gebildet ist.

5. Antriebsvorrichtung nach Anspruch 1, dadurch gekennzeichnet, daß die Stange (46) eine angesetzte Stange ist, deren Ende (48) in eine Verlängerung der äußeren Seitenfläche (49) des Einsatzes (29, 30, 31) eingeführt ist.

6. Antriebsvorrichtung nach Anspruch 5, dadurch gekennzeichnet, daß die angesetzte Stange eine Metallstange ist.

## Claims

1. Operating device for roller blinds (1) the apron (2) of which moves with a slight slant and comprising a shaft (3) for rolling-up and/or unrolling the apron (2) formed of double-walled thin slats (4, 5, 6) provided at each of their side ends (23, 24, 25) with gripping means formed of slots (26, 27, 28) made in said side ends (23, 24, 25) and provided with reinforcements consisting of an insert (29, 30, 31) sidely engaged into the edge of the double-walled thin slat (4, 5, 6) and also having a slot (32, 33, 34) located in front of the slots (26, 27, 28) of the double-walled thin slats (4, 5, 6), these gripping means co-operating with sprocket wheels (40) having an idle stroke between each tooth (38, 39) and located at each side end (41) of a second driving shaft (42) arranged downstream with respect to the rolling-up and/or unrolling shaft (3), these shafts (3), (42) being held by side plates (43) of a box (44) onto which join guiding rails (45) in which slide the side ends (23, 24, 25) of the double-walled thin slats (4, 5, 6), characterized in that the insert (29, 30, 31) includes, on the side of its edge (36) oriented towards the heel (15) of the double-walled thin slat (4, 5, 6), a rod (46) the longitudinal axis (50) of which is parallel to the longitudinal axis (47) of the double-walled thin slats (4, 5, 6) and, by engaging into the groove (16) of said double-walled thin slat (4, 5, 6), impedes any movement of the double-walled thin slats (4, 5, 6) with respect to their longitudinal axis (47).

2. Operating device according to claim 1, characterized in that the rod (46) includes an end (48) integral with the side edge (49) of the insert (29, 30, 31).

3. Operating device according to claim 1, characterized in that the rod (46) includes a free end (51) located on the side of the median axis of the apron (2).

4. Operating device according to claim 1, characterized in that the rod (46) is integral with the body (52) of the insert (29, 30, 31) made of plastic.

5. Operating device according to claim 1, characterized in that the rod (46) is an inserted-on rod the end (48) of which is inserted into an extension of the outer side face (49) of the insert (29, 30, 31).

6. Operating device according to claim 5, characterized in that the inserted-on rod is a metal rod.
